# FASCICULE DE BREVET EUROPEEN

(11) **EP 2 736 118 B1**
(45) Date de publication et mention de la délivrance du brevet: **15.04.2020**
(21) Numéro de dépôt: 13194112.2
(22) Date de dépôt: 22.11.2013
(51) Int. Cl.: H01Q 7/00, H01Q 21/30, H01Q 1/32, H01Q 21/06

(54) **Système antennaire à boucles imbriquées et véhicule comprenant un tel système antennaire.**
Antennensystem mit ineinander verschachtelten Regelkreisen und Fahrzeug, das ein solches Antennensystem umfasst
Nested-loop antenna system and vehicle including such an antenna system

(30) Priorité: 23.11.2012 FR 1203159
(43) Date de publication de la demande: 28.05.2014
(73) Titulaire: Thales, 92200 Neuilly Sur Seine (FR)
(72) Inventeur: Ngo Bui Hung, Frédéric, 92622 Gennevilliers Cedex (FR)
(74) Mandataire: Lavoix

(56) Documents cités:
- EP-A1- 0 897 200
- EP-A2- 1 246 299
- JP-A- 2010 119 067
- JP-A- 2010 200 207
- US-A- 4 217 591
- US-A- 5 442 368
- US-A1- 2004 216 676
- US-A1- 2010 117 454
- US-A1- 2012 056 790
- US-B1- 6 906 672
- US-B2- 6 696 954

## Description

La présente invention concerne les systèmes antennaires à boucle.

Plus spécifiquement, l'invention concerne un système antennaire à boucle comportant un premier élément filiforme conducteur électriquement et formant une portion de boucle.

Ces systèmes sont notamment utilisés dans le domaine des télécommunications dans la bande HF, par exemple sur terre ou en mer, et reposent sur l'utilisation des réflexions ionosphériques quasi-verticales (connues sous le nom anglais de « Near Vertical Sky Waves ») pour la propagation des ondes électromagnétiques qu'ils émettent et reçoivent.

De manière connue, l'élément conducteur filiforme de ces systèmes génère une surface rayonnante. La résistance de rayonnement Rᵣ de cette surface est reliée à son aire S et à la longueur d'onde de travail A par la relation suivante : ${R}_{r} = 320 {π}^{4} \left({S}^{2}/{λ}^{4}\right)$

Aux basses fréquences de la plage de fonctionnement de ces systèmes antennaires, c'est-à-dire aux grandes longueurs d'onde de travail λ, la bande passante instantanée de ces systèmes est faible du fait de la petitesse de la résistance de rayonnement Rᵣ.

Au vu de la relation (1), une solution connue pour augmenter la résistance de rayonnement Rᵣ de ces systèmes antennaires est d'augmenter la longueur physique de l'élément filiforme, ce qui se traduit par une augmentation de l'aire S de la surface de rayonnement.

Toutefois, cette solution ne donne pas entière satisfaction.

En effet, l'augmentation des dimensions de l'élément filiforme tend à placer la fréquence d'anti-résonance du système antennaire, c'est-à-dire la fréquence où l'impédance d'entrée de l'antenne devient très grande et difficilement adaptable, dans la plage des fréquences utiles du système, ce qui empêche l'utilisation du système antennaire aux fréquences proches de cette fréquence d'anti-résonance et donc sur la totalité de la plage de fréquences utiles. Ainsi, un rendement énergétique élevé pour ce type de système impose de limiter la bande passante utile.

EP-A-1 246 299 décrit un système antennaire comportant deux antennes en forme de M.

US-A-4,217,591 décrit un système antennaire à boucle monté sur un véhicule, comportant une antenne de couplage et une antenne de transmission.

Les documents JP 2010119067 A, US 6 906 672 A et US 5 442 368 B décrivent encore d'autres exemples de systèmes antennaires.

L'un des objets de l'invention est de proposer un système antennaire ne présentant pas ces inconvénients.

A cet effet, l'invention concerne un véhicule selon la revendication 1.

Selon d'autres aspects de l'invention, le véhicule comprend une ou plusieurs des caractéristiques techniques optionnelles des revendications 2 à 10.

L'invention sera mieux comprise à la lecture de la description détaillée qui va suivre, donnée uniquement à titre d'exemple et faite en se référant aux Figures annexées sur lesquelles :
- la Figure 1 est une représentation schématique d'un engin selon l'invention ;
- la Figure 2 est une représentation schématique d'un système antennaire selon l'invention ;
- la Figure 3 est une représentation schématique d'un engin selon une variante de l'invention; et
- la Figure 4 est une représentation schématique d'un système antennaire selon une variante de l'invention.

La Figure 1 illustre un engin 2 selon l'invention. L'engin 2 est destiné à une application terrestre, et est par exemple un véhicule tout terrain. L'engin 2 comprend un système antennaire à boucle 4 selon l'invention, ci-après système 4, ainsi qu'une surface métallique 6.

Dans l'exemple de la Figure 1, la surface métallique 6 comprend le toit et le capot du véhicule.

Le système 4 est destiné à fonctionner dans la gamme de fréquence 2 MHz - 30 MHz, et préférentiellement dans la gamme de fréquence 2 MHz - 12 MHz.

En référence à la Figure 2, le système 4 comprend un plan de masse 7, deux éléments filiformes de références respectives 8a, 8b ainsi qu'une embase de fixation 10, ci-après embase 10. En outre, le système 4 comprend un boîtier d'accord d'impédance 12, également connu sous le nom anglophone de « Antenna Tuning Unit » (qui signifie unité d'adaptation d'antenne), et désigné par ATU 12 dans ce qui suit, et un câble de connexion 14 raccordant l'ATU 12 à l'embase 10.

Le plan de masse 7 du système 4 est propre à fournir une référence de masse au système 4 et est formé par la surface métallique 6 de l'engin 2.

Les éléments filiformes 8a, 8b sont conducteurs électriquement et sont propres à émettre et recevoir des ondes électromagnétiques. Ils sont par exemple réalisés à partir d'acier cuivré.

En variante, ils comprennent un cœur en fibre de verre entouré d'une tresse cuivrée, ou bien sont réalisés à partir de tout matériau adapté connu de l'homme du métier.

Par « filiforme », on entend que les dimensions des éléments 8a, 8b dans le sens de leur longueur sont d'un ordre de grandeur très supérieur à l'ordre de grandeur des dimensions des éléments 8a, 8b selon les autres directions, et que les dimensions des éléments 8a, 8b selon les directions autres que sa longueur sont sensiblement du même ordre de grandeur.

En outre, les éléments filiformes 8a, 8b sont déformables élastiquement.

Les éléments filiformes 8a, 8b sont constitués d'un seul tronçon.

En variante, l'un au moins des éléments filiformes 8a, 8b est réalisé à partir d'une pluralité de tronçons raccordés les uns aux autres. Ils sont alors montés ou démontés pour respectivement monter, démonter l'élément filiforme 8a, 8b correspondant. Ceci a pour effet de permettre de minimiser l'encombrement du système 4 sur l'engin 2 lorsque le système 4 n'est pas requis.

Les éléments filiformes 8a, 8b présentent des longueurs respectives Iₐ, I_{b} présentant un ordre de grandeur inférieur aux longueurs d'onde des fréquences de travail préférentielles du système 4.

Plus spécifiquement, les éléments filiformes 8a, 8b ont des longueurs Iₐ, I_{b} comprises entre 3 m et 6 m.

En variante, les éléments filiformes 8a, 8b ont des longueurs Iₐ, I_{b} comprises entre 3 m et 10 m. Cette variante est avantageusement mise en œuvre lorsque l'engin 2 présente une taille adaptée pour ce faire.

En outre, les longueurs Iₐ, I_{b} des éléments filiformes 8a, 8b sont différentes l'une de l'autre. Dans l'exemple de la Figure 2, l'élément filiforme 8a est le plus court des deux.

La longueur Iₐ, I_{b} de l'élément filiforme 8a, 8b le plus long est sensiblement égale au double de la longueur Iₐ, I_{b} de l'élément filiforme 8a, 8b le plus court. Ceci constitue un compromis optimal entre l'encombrement du système 4 et ses performances radioélectriques.

Comme illustré sur la Figure 2, les éléments filiformes 8a, 8b sont fixés sur le plan de masse 7.

Plus spécifiquement pour le raccord des éléments filiformes 8a, 8b à l'ATU 12, l'une des extrémités de chaque élément 8a, 8b est insérée dans l'embase 10 dans un orifice (non représenté) que l'embase 10 comporte.

L'autre extrémité de chaque élément 8a, 8b est fixée sur le plan de masse 7 via une pièce de mise à la masse bien connue de l'homme du métier.

Les éléments filiformes 8a, 8b forment chacun une portion de boucle.

En pratique, les dimensions des portions de boucle sont obtenues via le positionnement adéquat de l'emplacement de la fixation sur le plan de masse 7 de l'extrémité des éléments filiformes 8a, 8b via la pièce de mise à la masse.

Les deux éléments filiformes 8a, 8b, et donc les portions de boucles qu'ils délimitent, sont sensiblement compris dans un plan Pₐ, respectivement P_{b}.

Les deux plans Pₐ, P_{b} forment entre eux un angle a.

La valeur de l'angle α contribue à déterminer le niveau de couplage radioélectrique entre les surfaces rayonnantes formées par les éléments filiformes 8a, 8b.

Avantageusement, l'angle α entre les plans Pₐ, P_{b} est inférieur à 45°, et de préférence inférieur à 10°.

Ceci a pour effet d'augmenter le couplage radioélectrique entre les surfaces rayonnantes et d'optimiser l'encombrement latéral du système antennaire.

Préférentiellement, l'angle α est sensiblement nul, ce qui maximise le couplage radioélectrique entre les surfaces rayonnantes et minimise l'encombrement latéral du système antennaire.

En pratique, la valeur de l'angle α est susceptible de varier sous l'effet de l'accélération et de la décélération de l'engin 2.

Préférentiellement, les éléments filiformes 8a, 8b sont suffisamment rigides pour que l'angle α demeure inférieur à 45°, et de préférence inférieur à 10° lors du déplacement de l'engin 2. En pratique, la rigidité nécessaire est obtenue en faisant varier le diamètre des éléments filiformes 8a, 8b.

Comme indiqué ci-dessus, les éléments filiformes 8a, 8b génèrent chacun une surface de rayonnement S1, respectivement S2 délimitées d'un part par l'élément filiforme correspondant, et d'autre part par le plan de masse 7. Les surfaces de rayonnement S1, S2 sont sensiblement comprises dans le plan Pₐ, P_{b} correspondant.

Préférentiellement, les deux surfaces de rayonnement S1, S2 présentent une même forme générale.

Dans l'exemple de la Figure 2, les surfaces S1, S2 formées par les éléments 8a, 8b sont toutes deux sensiblement semi-circulaires.

En variante, les portions de boucles formées par les éléments filiformes 8a, 8b forment toutes deux des portions de rectangle ou de triangle.

En variante encore, les surfaces S1, S2 présentent une forme générale différente l'une de l'autre.

Du fait que les deux éléments 8a, 8b sont de longueurs différentes, les deux surfaces S1, S2 présentent des aires différentes.

Dans ce qui suit, S1 désignera la surface de rayonnement de plus petite aire parmi les deux, c'est-à-dire la surface délimité par le petit élément filiforme 8a.

Les portions de boucles formées par les deux éléments filiformes 8a, 8b sont imbriquées l'une dans l'autre.

Par « imbriquées », on entend que la plus petite des portions de boucle apparaît comme intégralement comprise dans l'aire délimitée par la plus grande portion de boucle lorsque le système 4 est observé depuis une direction sensiblement perpendiculaire à l'une de deux surfaces S1, S2.

En d'autres termes, en référence à la Figure 2, la surface S1 apparaît comme intégralement comprise dans la surface S2 lorsque le système 4 est observé depuis le côté.

Cette imbrication a pour effet de minimiser l'encombrement du système 4.

L'embase 10 permet la fixation des éléments filiformes 8a, 8b sur le plan de masse 7 tout en assurant l'isolation électrique des éléments filiformes du plan de masse, et permet le raccord électrique des éléments filiformes au câble de connexion 14 et à l'ATU 12.

A cet effet, l'embase 10 comprend une première partie 101 isolante électriquement et une deuxième partie 102 conductrice électriquement. Les deux parties 101, 102 sont cylindriques et présentent le même diamètre.

La première partie 101 est fixée sur le plan de masse 7 et est réalisée en matériau diélectrique isolant électriquement.

La deuxième partie 102 est fixée sur la première partie 101 et est réalisée en métal. Du fait de la première partie 101, elle est isolée électriquement du plan de masse 7.

La deuxième partie 102 est pourvue des orifices (non représentés) dans lesquels l'une des extrémités de chacun des éléments filiformes 8a, 8b est fixée, comme indiqué précédemment.

En outre, la deuxième partie 102 reçoit une extrémité du câble de connexion 14.

Du fait que la deuxième partie 102 est conductrice électriquement, le câble de connexion 14 est raccordé électriquement aux extrémités des deux éléments filiformes 8a, 8b insérées dans l'embase 10.

L'ATU 12 est propre à adapter l'impédance du système 4, c'est-à-dire à maximiser la puissance électrique échangée entre le système 4 respectivement et un dispositif d'émission/réception RF (non représenté) auquel le système 4 est couplé.

L'ATU 12 se situe sur le plan de masse 7.

En variante, il se situe à bord de l'engin 2, par exemple dans une cavité située sous le plan de masse 7.

Comme indiqué précédemment, l'ATU 12 est raccordé électriquement à l'embase 10 via le câble de connexion 14, et fournit le même signal radiofréquence aux deux éléments filiformes 8a, 8b.

Le fonctionnement du système 4 selon l'invention va maintenant être décrit en référence aux Figures 1 et 2.

Lors du fonctionnement du système 4, l'ATU 12 délivre un même signal RF aux éléments filiformes 8a, 8b à travers l'embase 10. Le courant parcourt les éléments filiformes 8a, 8b et se reboucle sur le plan de masse 7.

Du fait que le système antennaire 4 comprend deux éléments filiformes 8a, 8b de longueurs différentes, la fréquence d'anti-résonance du système 4 est modifiée par rapport à un système présentant un unique élément filiforme, et plus précisément est distincte de la fréquence d'anti-résonance que présenterait le système ne comprenant que l'un ou l'autre des éléments filiformes 8a, 8b.

Ceci a pour effet que lorsque la fréquence de travail vaut sensiblement la fréquence d'anti-résonance du système 4, cette fréquence de travail est éloignée des fréquences d'anti-résonance des éléments filiformes 8a, 8b. Ceci permet de bénéficier d'une impédance du système 4 à sa fréquence d'anti-résonance qui est plus faible que pour un système à un seul élément filiforme.

En d'autres termes, le couplage des éléments filiformes 8a, 8b dans le système 4 selon l'invention abaisse l'impédance du système à sa fréquence d'anti-résonance, et permet son adaptation par un ATU, et améliore donc son rendement énergétique global.

En outre, la bande passante instantanée du système selon l'invention, qui découle de la résistance de rayonnement, est sensiblement augmentée du fait qu'il comprend deux surfaces de rayonnement S1, S2, et donc une surface de rayonnement totale supérieure à celle d'un système ne comprenant que l'un ou l'autre des éléments filiformes 8a, 8b.

Pour un système antennaire de l'état de la technique comprenant un unique élément filiforme plié de façon à former un demi-cercle de deux mètres de diamètre, il a été modélisé que l'impédance du système à 3 MHz vaut 0.002 + 66 j Ω. La fréquence d'anti-résonance de ce système vaut 23,7 MHz. L'impédance du système à cette fréquence d'anti-résonance vaut 19000 Ω.

Comparativement, pour un système 4 selon l'invention dans lequel l'élément filiforme 8a se présente sous la forme d'un demi cercle de deux mètres de diamètre et l'élément filiforme 8b se présente sous la forme d'un demi cercle de quatre mètres de diamètre, il a été simulé que l'impédance du système à 3 MHz vaut 0.004 + 40 j Ω. Du fait de la présence des deux éléments 8a, 8b, la fréquence d'anti-résonance du système 4 vaut 17,8 MHz. La valeur de l'impédance du système 4 selon l'invention à cette fréquence et obtenue par simulation vaut 2400 Ω.

On constate ainsi que dans un système 4 selon l'invention, la résistance de rayonnement - qui correspond à la partie réelle de l'impédance - du système 4 aux basses fréquences a sensiblement augmenté, et plus précisément a sensiblement doublé.

En outre, l'impédance du système 4 à sa fréquence d'anti-résonance a diminué d'un rapport proche de dix.

En variante, l'engin 2 est un navire, la surface métallique 6 correspondant par exemple au pont du navire.

Dans le cadre de cette variante, il est préférable de réaliser les éléments filiformes de sorte que leur tenue mécanique soit supérieure celle des éléments d'un système adapté pour un véhicule terrestre.

Aussi, dans le cadre de cette variante, les éléments filiformes 8a, 8b sont constitués d'un tube ou de plusieurs tubes fixés successivement les uns aux autres, par exemple par soudage. Les tubes sont par exemple réalisés à partir d'aluminium.

En référence à la Figure 3, l'engin 2 comprend deux systèmes 4 selon l'invention sensiblement identiques l'un à l'autre et disposés côte à côte sensiblement parallèlement l'un à l'autre.

Plus précisément, ils sont agencés l'un relativement à l'autre de sorte que les plans Pₐ respectifs des deux systèmes 4 soient parallèles l'un à l'autre, les éléments filiformes 8a, 8b respectifs des deux systèmes étant situés à une distance les uns des autres comprise entre 50 et 100 cm. Cette distance a pour effet de prévenir la mise en contact des éléments filiformes 8a, 8b des deux systèmes 4 lorsque ceux-ci se déforment sous l'effet de l'accélération ou de la décélération de l'engin 2.

La surface métallique 6 de l'engin 2 forme le plan de masse 7 commun des deux systèmes 4.

Les ATU 12 des deux systèmes 4 sont tous deux raccordés à un même dispositif d'émission/réception associé aux systèmes 4, par exemple via un diviseur de puissance, et sont par exemple commandés de façon conforme à la commande décrite dans FR 2 829 622.

Cette variante de l'engin 2 selon l'invention a pour effet d'augmenter la puissance admissible du dispositif formé par les deux systèmes 4 disposés en parallèle, ainsi que d'augmenter la résistance de rayonnement correspondante aux basses fréquences de la plage d'utilisation.

En variante encore, en référence à la Figure 4, le système 4 ne comprend pas de plan de masse 7.

Dans le cadre de cette variante, l'embase 10 est uniquement constituée de la deuxième partie 102 conductrice électriquement précédemment décrite

En outre, le système 4 comprend une embase secondaire 10' identique à l'embase 10.

Les deux embases 10, 10' sont respectivement raccordées à l'une de deux voies symétriques 121, 122 que comprend l'ATU 12 et sont fixées à l'aplomb de l'ATU 12, par exemple au moyen de tiges de connexion rigides conductrices électriquement et disposées parallèlement l'une à l'autre, et qui assurent la même fonction que le câble de connexion 14 précédemment décrit ainsi que le maintien physique de l'ensemble.

Les tiges de connexion ainsi que leur raccord aux voies 121 et 122 de l'ATU et aux embases 10, 10' sont connus de l'homme du métier et ne seront donc pas décrits.

Les extrémités de chaque élément filiforme 8a, 8b sont pour l'une insérée dans l'embase 10, et pour l'autre dans l'embase secondaire 10'.

Les portions de boucles formées par les éléments filiformes 8a, 8b présentent toutes deux une forme sensiblement circulaire.

Les surfaces de rayonnement S1, S2 sont uniquement générées par les éléments filiformes 8a, 8b.

Cette variante est avantageusement mise en œuvre lorsqu'il n'est pas possible ou que l'on ne souhaite pas utiliser de plan de masse.

Dans un autre mode de réalisation de cette variante selon l'invention, les portions de boucles présentent toutes deux une forme générale triangulaire ou rectangulaire.

Comme précédemment, les deux portions de boucles définies par les éléments filiformes 8a, 8b sont imbriquées l'une dans l'autre, respectivement sensiblement comprises dans un plan, les deux plans ainsi définis formant un angle inférieur à 45°, et de préférence inférieur à 10°.

Cette variante de l'invention peut à son tour être mise en œuvre sur un engin 2 selon l'invention, dans lequel deux systèmes selon cette variante de l'invention sont disposés côte à côte l'un de l'autre, les deux plans Pₐ des éléments filiformes 8a, 8b de l'un et l'autre des systèmes étant sensiblement parallèles et situés à une distance l'un de l'autre comprise entre 50 cm et 100 cm.

En variante encore, l'engin 2 est un aéronef.

En variante, le système 4 est dépourvu d'ATU 12. Les éléments filiformes 8a, 8b sont par exemple raccordés directement au dispositif d'émission/réception radiofréquence auquel le dispositif 4 est couplé. Dans les modes de réalisation correspondants, les deux éléments filiformes 8a, 8b sont également alimentés avec le même signal radiofréquence.

Comme indiqué ci-dessus, le couplage des éléments filiformes 8a, 8b résultant notamment de leur alimentation par un même signal radiofréquence permet d'abaisser l'impédance du système antennaire 4 à sa fréquence d'anti-résonance.

En outre, comme indiqué ci-dessus, le système 4 est configuré pour l'émission et la réception d'ondes électromagnétiques par réflexions ionosphériques. Les éléments filiformes 8a, 8b sont destinés à rayonner principalement selon une direction de rayonnement verticale.

En particulier, dans les modes de réalisation dans lesquels l'antenne 4 est disposée sur un plan de masse 7, l'antenne 4 est configurée pour principalement rayonner selon une direction de rayonnement orthogonale au plan de masse 7. Le plan de masse 7 est alors disposé sensiblement horizontalement.

Dans les modes de réalisation dans lesquels l'antenne 4 n'est pas disposée sur un plan de masse 7, l'antenne 4 est configurée pour rayonner principalement selon un axe médian des boucles formées par les éléments filiformes 8a, 8b et passant entre l'embase 10 et l'embase secondaire 10'.

La direction de rayonnement de l'antenne 4 résulte du rapport entre les longueurs d'onde des fréquences préférentiellement utilisées par le système 4 et la longueur des éléments filiformes 8a, 8b. Plus particulièrement, la longueur des éléments filiformes 8a, 8b est plus petite que les longueurs d'onde des fréquences préférentielles du système 4. Par exemple, une fréquence de 2 MHz correspond à une longueur d'onde de 150 m, et une fréquence de 12 MHz correspond à une longueur de 25 m. Ces longueurs sont d'un ordre de grandeur supérieur à la longueur des éléments filiformes 8a, 8b.

## Revendications

1. Véhicule terrestre, aérien ou naval, **caractérisé en ce qu'**il comprend deux systèmes antennaires (4) à boucle identiques l'un à l'autre, disposés côte à côte et parallèlement l'un à l'autre, chaque système antennaire (4) comportant :
- un premier élément filiforme (8a, 8b) conducteur électriquement et formant une portion de boucle,
- un deuxième élément filiforme (8a, 8b) conducteur électriquement et formant une portion de boucle,
les deux éléments filiformes (8a, 8b) présentant des longueurs (Iₐ, I_{b}) différentes l'une de l'autre, le premier élément filiforme (8a, 8b) et le deuxième élément filiforme (8a, 8b) étant alimentés avec un même signal radiofréquence reçu par l'une des extrémités de chacun des deux éléments filiformes (8a, 8b), pour chaque système antennaire (4), la longueur (Iₐ, I_{b}) de l'élément filiforme (8a, 8b) le plus long étant sensiblement égale au double de la longueur (Iₐ, I_{b}) de l'élément filiforme (8a, 8b) le plus court.

2. Véhicule selon la revendication 1, **caractérisé en ce que**, pour chaque système antennaire (4), le premier élément filiforme (8a, 8b) est sensiblement compris dans un premier plan (Pₐ), **en ce que** le deuxième élément filiforme (8a, 8b) est sensiblement compris dans un deuxième plan (P_{b}), et **en ce que** le premier et le deuxième plans (Pₐ, P_{b}) forment entre eux un angle (α) inférieur à 45°, et de préférence inférieur à 10°.

3. -Véhicule selon l'une quelconque des revendications précédentes, **caractérisé en ce que**, pour chaque système antennaire (4), les portions de boucle formées par les éléments filiformes (8a, 8b) sont imbriquées l'une dans l'autre.

4. -Véhicule selon l'une quelconque des revendications précédentes, **caractérisé en ce que** chaque système antennaire (4) comprend une embase de fixation (10) pour la fixation des éléments filiformes (8a, 8b), l'embase de fixation (10) comportant une deuxième partie (102) conductrice électriquement dans laquelle l'extrémité de chaque élément filiforme (8a, 8b) alimentée par le signal radiofréquence est fixée.

5. Véhicule selon la revendication 4, **caractérisé en ce que** chaque système antennaire (4) comprend également un boîtier d'accord d'impédance (12) raccordé électriquement à la deuxième partie (102) pour l'alimentation des deux éléments filiformes (8a, 8b) avec le même signal radiofréquence.

6. Véhicule selon la revendication 5, **caractérisé en ce que** chaque système antennaire (4) comprend une embase secondaire de fixation (10') dans laquelle les autres extrémités des éléments filiformes (8a, 8b) sont fixées, le boîtier d'accord d'impédance (12) présentant deux voies symétriques (121, 122) raccordées pour l'une à l'embase de fixation (10), et pour l'autre à l'embase secondaire de fixation (10').

7. -Véhicule selon l'une quelconque des revendications précédentes, **caractérisé en ce que**, pour chaque système antennaire (4), l'autre extrémité de chaque élément filiforme (8a, 8b) est fixée sur un plan de masse (7).

8. Véhicule selon la revendication 7, **caractérisé en ce que**, pour chaque système antennaire (4), l'extrémité de chaque élément filiforme (8a, 8b) recevant le signal radiofréquence est fixée sur le plan de masse (7), tout en étant électriquement isolé du plan de masse (7).

9. Véhicule selon la revendication 4 ou 5, **caractérisé en ce que** chaque système antennaire (4) comprend un plan de masse (7), ladite embase de fixation (10) comprenant une première partie (101) isolante électriquement fixée sur ledit plan de masse (7) et sur laquelle la deuxième partie (102) est fixée, les autres extrémités des éléments filiformes étant fixées au plan de masse (7).

10. -Véhicule selon l'une quelconque des revendications précédentes, **caractérisé en ce que** chaque système antennaire (4) est destiné à l'émission et la réception d'ondes électromagnétiques de fréquence comprise entre 2 MHz et 30 MHz.

## Patentansprüche

1. Wand-, Luft- oder Wasserfahrzeug, **dadurch gekennzeichnet, dass** es zwei Antennensysteme (4) mit zueinander identischen Schleifen umfasst, die nebeneinander und parallel zueinander angeordnet sind, wobei jedes Antennensystem (4) umfasst:
- ein erstes drahtförmiges, elektrisch leitendes Element (8a, 8b), das einen Schleifenabschnitt bildet,
- ein zweites drahtförmiges, elektrisch leitendes Element (8a, 8b), das einen Schleifenabschnitt bildet,
wobei die zwei drahtförmigen Elemente (8a, 8b) unterschiedliche Längen (Iₐ, I_{b}) zueinander aufweisen, wobei das erste drahtförmige Element (8a, 8b) und das zweite drahtförmige Element (8a, 8b) mit einem selben Hochfrequenzsignal gespeist werden, das von einem der Enden jedes der zwei drahtförmigen Elemente (8a, 8b) empfangen wird, wobei für jedes Antennensystem (4) die Länge (Iₐ, I_{b}) des längsten drahtförmigen Elementes (8a, 8b) im Wesentlichen gleich dem Doppelten der Länge (Iₐ, I_{b}) des kürzesten drahtförmigen Elementes (8a, 8b) ist.

2. Fahrzeug nach Anspruch 1, **dadurch gekennzeichnet, dass** für jedes Antennensystem (4) das erste drahtförmige Element (8 a, b) im Wesentlichen in einer ersten Ebene (Pₐ) liegt, dass das zweite drahtförmige Element im Wesentlichen in einer zweiten Ebene (P_{b}) liegt und dass die erste und die zweite Ebene (Pₐ, P_{b}) untereinander einen Winkel (α) kleiner als 45°, vorzugsweise kleiner als 10° bilden.

3. Fahrzeug nach einem beliebigen der vorhergehenden Ansprüche, **dadurch gekennzeichnet, dass** für jedes Antennensystem (4) die von den drahtförmigen Elementen (8a, 8b) gebildeten Schleifenabschnitte ineinander verschachtelt sind.

4. Fahrzeug nach einem beliebigen der vorhergehenden Ansprüche, **dadurch gekennzeichnet, dass** das Antennensystem (4) einen Befestigungssockel (10) für die Befestigung der drahtförmigen Elemente (8a, 8b) umfasst, wobei der Befestigungssockel (10) ein zweites elektrischen leitendes Teil (102) aufweist, in dem das Ende jedes drahtförmigen Elementes (8a, 8b), das von dem Hochfrequenzsignal gespeist wird, befestigt ist.

5. Fahrzeug nach Anspruch 4, **dadurch gekennzeichnet, dass** jedes Antennensystem (4) gleichfalls einen Impedanzanpassungskasten (12) umfasst, der elektrisch mit dem zweiten Teil (102) zur Versorgung der zwei drahtförmigen Elemente (8a, 8b) mit demselben Hochfrequenzsignal verbunden ist.

6. Fahrzeug nach Anspruch 5, **dadurch gekennzeichnet, dass** jedes Antennensystem (4) einen Sekundärbefestigungssockel (10') umfasst, in dem die anderen Enden der drahtförmigen Elemente (8a, 8b) befestigt sind, wobei der Impedanzanpassungskasten (12) zwei symmetrische Wege (121, 122) aufweist, von denen einer an den Befestigungssockel (10) und der andere an den Sekundärbefestigungssockel (10') angeschlossen sind.

7. Fahrzeug nach einem beliebigen der vorhergehenden Ansprüche, **dadurch kennzeichnet, dass** für jedes Antennensystem (4) das andere Ende jedes drahtförmigen Elementes (8a, 8b) an einer Masseebene (7) befestigt ist.

8. Fahrzeug nach Anspruch 7, **dadurch gekennzeichnet, dass** für jedes Antennensystem (4) das das Hochfrequenzsignal empfangende drahtförmige Element (8a, 8b) an der Masseebene (7) befestigt ist, wobei es zu der Masseebene (7) elektrisch isoliert ist.

9. Fahrzeug nach Anspruch 4 oder 5, **dadurch gekennzeichnet, dass** jedes Antennensystem (4) eine Masseebene (7) umfasst, wobei der Befestigungssockel (10) ein erstes elektrisch isoliertes Teil (101), das an der Masseebene (7) befestigt ist und an dem das zweite Teil (102) befestigt ist, umfasst, wobei die anderen Enden der drahtförmigen Elemente an der Masseebene (7) befestigt sind.

10. Fahrzeug noch einem beliebigen der vorhergehenden Ansprüche, **dadurch gekennzeichnet, dass** jedes Antennensystem (4) zum Senden und Empfangen von elektromagnetischen Wellen mit einer Frequenz zwischen 2 MHz und 30 MHz dient.

## Claims

1. A land, air or sea vehicle, **characterized in that** it comprises two loop antenna systems (4), identical to each other and being positioned side by side and parallel to each other, each antenna system comprising :
- a first electrically conductive filiform element (8a, 8b) forming a loop portion,
- a second electrically conductive filiform element (8a, 8b) forming a loop portion, the two filiform elements (8a, 8b) having different lengths (Iₐ, I_{b}) with respect to one another,
the first filiform element (8a, 8b) and the second filiform element (8a, 8b) being supplied with the same radiofrequency signal received at one of the end of each of the two filiform elements (8a, 8b), for each antenna system (4), the length (Iₐ, I_{b}) of the longest filiform element (8a, 8b) being substantially equal to twice the length (Iₐ, I_{b}) of the shortest filiform element (8a, 8b).

2. The vehicle according to claim 1, **characterized in that**, for each antenna system (4), the first filiform element (8a, 8b) is substantially comprised in a first plane (Pₐ), **in that** the second filiform element (8a, 8b) is substantially comprised in a second plane (P_{b}), and **in that** the first and second planes (Pₐ, P_{b}) together form an angle (α) smaller than 45°, and preferably smaller than 10°.

3. The vehicle according to any one of the preceding claims, **characterized in that**, for each antenna system (4), the loop portions formed by the filiform elements (8a, 8b) are interlocked in one another.

4. The vehicle according to any one of the preceding claims, **characterized in that** each antenna system (4) comprises a fastening base (10) for fastening filiform elements (8a, 8b), the fastening base (10) including a second electrically conductive part (102) in which the end of each filiform element (8a, 8b) supplied with the radiofrequency signal is fastened.

5. The vehicle according to claim 4, **characterized in that** each antenna system (4) also includes an antenna tuning unit (12) electrically connected to the second part (102) to supply the two filiform elements (8a, 8b) with the same radiofrequency signal.

6. The vehicle according to claim 5, **characterized in that** each antenna system (4) includes a secondary fastening base (10') in which the other ends of the filiform elements (8a, 8b) are fastened, the antenna tuning unit (12) having two symmetrical channels (121, 122) whereof one is connected to the fastening base (10), and the other is connected to the secondary fastening base (10').

7. The vehicle according to any one of the preceding claims, **characterized in that**, for each antenna system (4), the other end of each filiform element (8a, 8b) is fixed to a ground plane (7).

8. The vehicle according to any one of claims 7, **characterized in that**, for each antenna system (4), the end of each filiform element (8a, 8b) receiving the radiofrequency signal is fixed to the ground plane (7), while being electrically isolated from the ground plane (7).

9. The vehicle according to claim 4 or 5, **characterized in that** each antenna system (4) includes a ground plane (7), said fastening base (10) including a first electrically insulating part (101) fastened on said first plane (7) and on which the second part (102) is fastened, the other ends of the filiform elements being fastened to the ground plane (7).

10. The vehicle according to any one of the preceding claims, **characterized in that** each antenna system (4) is intended for the transmission and reception of electromagnetic waves with a frequency comprised between 2 MHz and 30 MHz.
